# EUROPÄISCHE PATENTSCHRIFT

(11) **EP 0 592 793 B1**
(45) Veröffentlichungstag und Bekanntmachung des Hinweises auf die Patenterteilung: **20.05.1998**
(21) Anmeldenummer: 93113616.2
(22) Anmeldetag: 26.08.1993
(51) Int. Cl.: B28C 5/12

(54) **Verfahren und Vorrichtung zum Auftragen eines Mörtels oder Betons durch Spritzen**
Method and apparatus for applying mortar or concrete through spraying
Procédé et dispositif pour appliquer un mortier ou béton par giclage

(30) Priorität: 15.10.1992 DE 4234745
(43) Veröffentlichungstag der Anmeldung: 20.04.1994
(73) Patentinhaber: PFT Putz- und Fördertechnik GmbH & Co. KG, 97346 Iphofen (DE)
(72) Erfinder: Irsch, Hans-Peter, Dipl.-Ing., D-66333 Völklingen (DE)
(74) Vertreter: Bernhardt, Winfrid, Dr.-Ing.

(56) Entgegenhaltungen:
- AT-A- 360 737
- GB-A- 1 111 953
- US-A- 1 663 206
- US-A- 3 672 646

## Beschreibung

Die Erfindung betrifft eine Vorrichtung zum Auftragen eines Mörtels oder Betons in einer Schicht an eine Wandfläche durch Spritzen mit einer pneumatischen Fördereinrichtung zum Transportieren eines ein schnell abbindendes Bindemittel, insbsondere einen kurzen" Zement, und Zuschlag aufweisenden Feststoffgemisches des Mörtels oder Betons zu einer mit einer Wasserzuführung versehenen Spritzdüse.

Das Auftragen von Mörtel oder Beton in einer Schicht an eine Wandfläche durch Spritzen ist vor allem bei der Betonsanierung gebräuchlich, wie in Tunneln, an Brücken usw. .

Verglichen mit Gips und anderem Putzmörtel muß der Beton meist in einer etwas dickeren Schicht aufgetragen werden, die aus diesem Grunde wie auch wegen des schweren Zuschlages zum Absinken neigt. Dem Absinken wirkt man mit einem möglichst schnell abbindenden Zement und mit Zusatz entgegen, der die Viskosität des noch nicht abgebundenen Betons erhöht. Der übliche Zusatz von Wasserglas zur Viskositätserhöhung kann jedoch spätere Betonschäden hervorrufen. Um ihn zu vermeiden, werden in jüngerer Zeit auch extrem schnell abbindende Zemente mit einer Verarbeitungszeit von wenigen Sekunden eingesetzt. Damit diese Zemente nicht schon beim Mischen mit der Feuchtigkeit des Zuschlags abbinden, werden als Zuschlag verwendeter Sand und Kies mit verhältnismäßig großem Aufwand getrocknet.

Aus der US-A-1,663,206 sind ein Verfahren und eine Vorrichtung zum Mischen und Austragen von Beton bekannt mit einem in verschiedene Kammern für Bindemittel, Zuschlag und Farbe unterteilten Silobehälter und einer Einrichtung, die verschiedenen Bestandteile in einem gewünschten Mengenverhältnis daraus abzuziehen, zu mischen und aus der Mischeinrichtung pneumatisch abzufördern zu einer Austragsvorrichtung, in der noch Wasser hinzugemischt wird. Die Vorrichtung arbeitet zusammenhängend, die erwähnten Schritte folgen unmittelbar aufeinander.

Der Erfindung liegt die Aufgabe zugrunde, bei der in Betracht stehenden Verfahrensweise den Aufwand für das Auftragen eines Mörtels oder Betons mit schnell abbindendem Bindemittel zu verringern.

Gemäß der Erfindung wird dieser Zweck durch eine Vorrichtung der eingangs genannten Art erfüllt,
bei der eine pneumatische Aufgabestation vorgesehen ist mit einem mit dem Zuschlag zu befüllenden Trichter und einem unter diesem angeordneten, um eine senkrechte Achse drehenden Rotor, in dem ein Kranz senkrechter Kammern angeordnet ist, die auf einem Abschnitt ihres Umlaufweges oben offen und unten geschlossen sind und auf einem anderen Abschnitt oben und unten offen und zwischen einer Zuführung und einer Abführung des pneumatischen Förderstromes angeordnet sind,
und bei der in den Trichter ein mechanischer Förderer für das Bindemittel führt, der kurz über einem Boden des Trichters ausmündet.

Hier wird das Bindemittel unmittelbar vor der pneumatischen Förderung mit dem Zuschlag zusammengegeben. Die sofort anschließende Aufgabe des Materials in den pneumatischen Förderstrom mit ihren stark mischenden Effekten, ggf. ferner die mischende Wirkung auf der Länge des Förderstromes, ersetzt nach der Erfindung den Mischvorgang in einem Mischer. Der Zuschlag braucht unter diesen Umständen nicht getrocknet zu werden. Die Dauer, während derer das Bindemittel der Feuchtigkeit des Zuschlags ausgesetzt ist, fällt auf Sekunden zusammen. Es treten keine Verklumpungen oder andere Störungen der Förderung und des Vermischens mit dem Wasser an der Spritzdüse ein.
Die Aufgabestation, für sich genommen, ist aus der US-A-2,314,031 dem Prinzip nach bekannt. Mit ihr ergibt sich eine besonders gute Durchmischung.

Um das Material in möglichst kontinuierlicher Zusammensetzung der pneumatischen Aufgabestation zuzuführen, ist vorzugsweise unter der, vorzugsweise mittigen, Ausmündung ein über den Boden des Trichters streichendes Flügelrad angeordnet, vorzugsweise mit einer mit der Welle des Rotors koaxialen oder gleichen Antriebswelle.

Zweckmäßigerweise besteht der Förderer aus einer in einem Mantelrohr angeordneten, seitlich durch die Trichterwand eingeführten Förderschnecke, die vorzugsweise zugleich als Dosiervorrichtung mit einem verstellbaren Antrieb versehen ist, vorzugsweise einem stufenlos verstellbaren Motor. Dabei kann die Förderschnecke aus einem neben dem Trichter angeordneten Vorratsbehälter heraus in den Trichter führen, vorzugsweise einem trogförmigen Vorratsbehälter mit einer Schnecken- und/oder Schaufelwelle über seinem Boden, deren Fortsetzung die erstere Förderschnecke darstellt.

Die Zeichnung gibt ein Ausführungsbeispiel der Erfindung wieder.
Sie zeigt einen senkrechten, axialen Schnitt durch eine Einrichtung zum Zusammengeben der Feststoffbestandteile eines Mörtels oder Betons und zum Erzeugen eines Förderstromes und zugleich Mischen.

Eine Aufgabestation 25 einer pneumatischen Fördereinrichtung hat folgenden Aufbau:

Ein Trichter 3 weist einen Boden 4 auf, in dem auf seiner in der Zeichnung rechten Hälfte eine kreisbogenförmige Reihe eng aneinanderschließender Durchlässe 5 kreisförmigen Querschnitts angeordnet ist. Auf der linken Hälfte besteht der Boden 4 aus Vollmaterial lediglich mit einer in der Zeichenebene liegenden Ausnehmung 6. Die Ausnehmung 6 ist oben geschlossen, nach unten offen und an der Seite mit einer Einführung 7 für Förderluft versehen.
Unter dem Boden 4 ist eine deckungsgleich mit den Durchlässen 5 und der Ausnehmung 6 durchbrochene Gummiplatte 8 aus einem gleitfähigen Spezialgummi angebracht.

An der Gummiplatte 8 liegt von unten ein Rotor 9 an. In dem Rotor 9 ist eine kreisförmige Reihe von Kammern 12 angeordnet. Die Kammern 12 haben gleichen Querschnitt und gleichen Abstand voneinander wie die Durchlässe 5 in dem Boden 4.

Den unteren Abschluß der Anordnung bilden eine, wiederum aus einem gleitfähigen Spezialgummi bestehende, Gummiplatte 13 und eine Bodenplatte 14 aus Stahl, auf der die Gummiplatte 13 liegt. Die Gummiplatte 13 und die Bodenplatte 14 haben eine sich deckend mit der Ausnehmung 6 in dem Boden 4 angeordnete Ausnehmung 15. Die Ausnehmungen 6 und 15 erstrecken sich, die letztere mit etwa gleicher Breite wie die Kammern 12 des Rotors 9, etwa über zwei Kammern 12 hinweg.

Unter der Ausnehmung 15 ist an die Bodenplatte 14 eine zu einer Spritzdüse führende Förderleitung 17 angeschlossen. Sie ist noch einmal mit einer Lufteinführung 18 versehen.

Der Rotor 9 ist über einen Vierkant 19 mit einer Antriebswelle 20 verbunden. Ferner treibt die Antriebswelle 20 ein mit einer Scheibe 22 auf dem Boden 4 gleitendes, in etwas Abstand über dem Boden 4 in dem Trichter 3 angeordnetes Flügelrad 23.

Aus einem trogförmigen Vorratsbehälter 26 für das Bindemittel ist eine Förderschnecke 27 in einem Mantelrohr 28 von der Seite her in den Trichter 3 eingeführt, der mit dem Zuschlag zu befüllen ist. Die Förderschnecke 26 und ihr Mantelrohr 28 enden etwa auf der Mittelachse des Trichters 3 in einem nur geringen Abstand von z.B. 5 bis 10 cm über dem Flügelrad 23; das Mantelrohr 28 hat eine schräg nach unten abgeschnittene Ausmündung 29.
Die Förderschnecke 27 setzt dabei eine auf dem gerundeten Boden des trogförmigen Vorratsbehälters 26 angeordnete Schnecken- und Schaufelwelle 30 fort. Gemeinsamer Antrieb beider ist z.B. ein durch einen Frequenzumformer zwischen 50 und 300 U/min variierbarer Motor 31.
Der Zuschlag besteht beispielsweise aus einem Sand von 0 bis 8 mm Körnung, der eine Feuchte von etwa 3% aufweist. Für das Bindemittel wird Sackware verwandt. Der stufenlos verstellbare Motor 31 erlaubt, die Zugabe des Bindemittels genau zu dosieren. Das Bindemittel wird nach Verlassen des Mantelrohres 28 von dem Flügelrad 23 erfaßt und unter Vormischen mit dem Sand der pneumatischen Förderung aufgegeben:

Auf der in der Zeichnung rechten Hälfte des Bodens 4 fällt das Material, gleichmäßig herangeschaufelt von dem Flügelrad 23, durch die Durchlässe 25 in die Kammern 12. Es rutscht in diesen unten über die Gummiplatte 13. Gelangen die Kammern dann auf der anderen Seite zwischen die Ausnehmungen 6 und 15, wird das Material von dem ständig aus der Einführung 7 durch zwei oder drei Kammern 12 hindurch in die Förderleitung 17 strömenden Förderstrom ausgeblasen. 70 bis 80% der Förderluft werden durch die Einführung 7 zugeführt, der Rest durch die Lufteinführung 18 an der Förderleitung 17. Die Lufteinführung 18 erlaubt eine Korrektur der Luftmenge. In erster Linie ermöglicht sie ein Freiblasen der Förderleitung 17 im Störfalle.

Wie schon weiter oben erwähnt, wird das Wasser erst an der Spritzdüse zugeführt.

Die Durchmischung vollzieht sich weitgehend schon jeweils in der Kammer 12. In dem, in der Regel mindestens 20 m langen, pneumatischen Förderschlauch besteht jedoch gleichfalls eine mischende Wirkung.
Der Rotor 9 kann , je nach Bedarf, mit verschiedener Bauhöhe und/oder Zahl der Kammern 12 zur Verfügung gestellt werden.

## Patentansprüche

1. Vorrichtung zum Auftragen eines Mörtels oder Betons in einer Schicht an eine Wandfläche durch Spritzen mit einer pneumatischen Fördereinrichtung (4-17) zum Transportieren eines ein schnell abbindendes Bindemittel, insbesondere einen kurzen" Zement, und Zuschlag aufweisenden Feststoffgemisches des Mörtels oder Betons zu einer mit einer Wasserzuführung versehenen Spritzdüse,
dadurch gekennzeichnet,
daß eine pneumatische Aufgabestation (25) vorgesehen ist mit einem mit dem Zuschlag zu befüllenden Trichter (3) und einem unter diesem angeordneten, um eine senkrechte Achse drehenden Rotor (9), in dem ein Kranz senkrechter Kammern (12) angeordnet ist, die auf einem Abschnitt ihres Umlaufweges oben offen und unten geschlossen sind und auf einem anderen Abschnitt oben und unten offen und zwischen einer Zuführung (7) und einer Abführung (17) des pneumatischen Förderstromes angeordnet sind,
und daß in den Trichter (3) ein mechanischer Förderer (27,28) für das Bindemittel führt, der kurz über einem Boden (4) des Trichters (3) ausmündet (29).

2. Vorrichtung nach Anspruch 1,
dadurch gekennzeichnet,
daß der Förderer (27,28) mittig über dem Boden (4) ausmündet.

3. Vorrichtung nach Anspruch 1 oder 2,
dadurch gekennzeichnet,
daß unter der Ausmündung (29) ein über den Boden (4) des Trichters (3) streichendes Flügelrad (23) angeordnet ist, vorzugsweise mit einer mit der Welle des Rotors (9) koaxialen oder gleichen Antriebswelle (20).

4. Vorrichtung nach einem der Ansprüche 1 bis 3,
dadurch gekennzeichnet,
daß der Förderer (27,28) aus einer in einem Mantelrohr (28) angeordneten, seitlich durch die Trichterwand eingeführten Förderschnecke (27) besteht, die vorzugsweise zugleich als Dosiervorrichtung mit einem verstellbaren Antrieb versehen ist, vorzugsweise einem stufenlos verstellbaren Motor (31).

5. Vorrichtung nach Anspruch 4,
dadurch gekennzeichnet,
daß die Förderschnecke (27) aus einem neben dem Trichter (3) angeordneten Vorratsbehälter (26) heraus in den Trichter (3) führt, vorzugsweise einem trogförmigen Vorratsbehälter (26) mit einer Schnecken- und/oder Schaufelwelle (31) über seinem Boden, deren Fortsetzung die erstere Förderschnecke (27) darstellt.

## Claims

1. An apparatus for applying a layer of mortar or concrete to a wall surface through spraying with a pneumatic conveying device (4-17) for transporting a solid-material mixture of the mortar or concrete to a nozzle provided with a water feeding means, the mixture including a quick-setting binder, especially a quick-setting cement, and aggregate,
characterised in that
a pneumatic delivery station (25) comprising a funnel (3) to be filled with aggregate and a rotor (9) mounted below the funnel and rotating about a vertical axis is provided, with a collar of vertical chambers (12) being arranged in the rotor, which chambers are open at the top and closed at the bottom in one segment of their circular path and open at the top and bottom in another segment, the chambers further being arranged between a feed (7) and a discharge (17) of the pneumatic conveying flow, and that a mechanical conveyor (27,28) for the binder leads into the funnel (3) and discharges (29) shortly above a floor (4) of the funnel (3).

2. The apparatus according to claim 1,
characterised in that
the conveyor (27, 28) discharges centrally above the floor (4).

3. The apparatus according to claim 1 or 2,
characterised in that
an impeller (23) sweeping over the floor (4) of the funnel (3) is located below the discharge port (29) and preferably has a drive shaft (20) coaxial to or the same as that of the rotor (9).

4. The apparatus according to any of claims 1 to 3,
characterised in that
the conveyor (27, 28) comprises a conveyor worm (27) disposed in a jacket pipe (28) and laterally inserted through the funnel wall, said conveyor worm preferably also being provided with a variable drive, preferably an infinitely variable motor (31), as a metering device.

5. The apparatus according to claim 4,
characterised in that
the conveyor worm (27) leads into the funnel (3) from a supply bin (26) adjacent to the funnel (3), preferably a trough-like supply bin (26) with a screw shaft and/or paddle shaft (31) above its floor, the extension thereof forming the aforementioned conveyor worm (27).

## Revendications

1. Dispositif pour l'application d'un mortier ou d'un béton en une couche sur une paroi murale par projection à l'aide d'un dispositif de transport pneumatique (4-17) pour le transport d'un agent liant à vitesse de prise élevée, en particulier un ciment à prise rapide, et d'un mélange solide du mortier ou du béton, comportant un granulat, vers un gicleur de projection équipé d'une alimentation d'eau,
caractérisé en ce qu'on a prévu un poste d'alimentation (25) pneumatique présentant un entonnoir (3) à remplir avec le granulat et un rotor (9) disposé au-dessous de cet entonnoir et tournant autour d'un axe vertical, dans lequel on a disposé une couronne de chambres (12) verticales, dont une section du périmètre est ouverte vers le haut et fermée vers le bas et une autre section est ouverte vers le haut et vers le bas et qui sont disposées entre une alimentation (7) et une évacuation (17) du courant pneumatique de transport et en ce qu'un transporteur (27,28) mécanique pour l'agent liant aboutit dans l'entonnoir (3) en débouchant (29) un peu au-dessus du fond (4) de l'entonnoir (3).

2. Dispositif selon la revendication 1, caractérisé en ce que le transporteur (27,28) débouche au milieu au-dessus du fond (4).

3. Dispositif selon la revendication 1 ou 2, caractérisé en ce qu'on a disposé au-dessous de l'orifice (29) une roue à hélice (23) passant sur la surface du fond (4) de l'entonnoir (3), présentant de préférence un arbre d'entraînement (20) coaxial ou identique à l'arbre du rotor (9).

4. Dispositif selon une quelconque des revendications 1 à 3, caractérisé en ce que le transporteur (27, 28) est constitué par une vis de transport sans fin (27) disposée dans un tube de protection (28) et introduite latéralement dans la paroi de l'entonnoir, ladite vis sans fin étant équipée de préférence d'un dispositif d'entraînement réglable, servant simultanément de dispositif de dosage, de préférence d'un moteur (31) réglable en continu.

5. Dispositif selon la revendication 4, caractérisé en ce que la vis de transport sans fin (27) part d'un réservoir (26) disposé à côté de l'entonnoir (3) et aboutit dans l'entonnoir (3), ledit réservoir (26) étant de préférence en forme d'auge avec un arbre à vis sans fin ou à aube (31) situé au-dessus du fond et dont le prolongement représente la première vis de transport (27).
